# EUROPÄISCHE PATENTSCHRIFT

(11) **EP 2 209 707 B1**
(45) Veröffentlichungstag und Bekanntmachung des Hinweises auf die Patenterteilung: **22.02.2012**
(21) Anmeldenummer: 08799955.3
(22) Anmeldetag: 10.10.2008
(51) Int. Cl.: B63H 9/08, B63H 9/10

(54) **AN- UND ABKOPPELUNGSVERFAHREN MIT VORRICHTUNG FÜR ROLLREFFBAUMSEGEL**
COUPLING AND DECOUPLING METHOD AND DEVICE FOR IN-BOOM FURLING BOOM SAILS
PROCEDE D'ACCOUPLEMENT ET DE DESACCOUPLEMENT AU MOYEN D'UN DISPOSITIF DESTINE A DES VOILES A BOME A ENROULEUR POUR PRISE DE RIS

(30) Priorität: 16.10.2007 AT 16552007
(43) Veröffentlichungstag der Anmeldung: 28.07.2010
(73) Patentinhaber: Waldhauser, Kurt, 8302 VASOLDSBERG (AT); Waldhauser, Volker, 8101 Gratkorn (AT)
(72) Erfinder: Waldhauser, Kurt, 8302 VASOLDSBERG (AT); Waldhauser, Volker, 8101 Gratkorn (AT)
(74) Vertreter: Babeluk, Michael
(86) Internationale Anmeldenummer: PCT/AT2008/000369
(87) Internationale Veröffentlichungsnummer: WO 2009/049339

(56) Entgegenhaltungen:
- FR-A1- 2 693 975
- US-B1- 6 371 037

## Beschreibung

Die Erfindung betrifft ein automatisiertes An- und Abkoppelungsverfahren zwischen dem Vorliek eines Segels und Mastführungswägen beim Vorheißen und Bergen eines Lattengroßsegels, gemäß dem Oberbegriff des Anspruches 1 sowie eine Vorrichtung zur Durchführung dieses Verfahrens.

### Stand der Technik

Baumrollreffanlagen verschiedenster Bauart wickeln zum Reffen bei Starkwind das Unterliek eines Segels über einen in etwa waagrechten drehbaren Wickeldorn und verkleinern dadurch die Segelfläche auf ein vom Schiff tragbares Maß oder rollen es zum Bergen gänzlich weg.

Der Vorteil von Baumrollreffanlagen anderen Systemen gegenüber liegt darin, dass durchgelattete Großsegel mit vorteiliger Achterliekausstellung verwendet werden können mit fast so gutem Stand und Leistung wie bei Besegelungen mit einem traditionellen Bindereff.

Bei Regattateilnehmern, wo es um Leistung geht, kommt meist überhaupt nur eine Besegelung mit Bindereff in Frage, deren in etwa waagrecht durchgehende Segellatten mit leichtgängigen Laufwägen an der Hinterkante des Mastes geführt vorgeheißt bzw. geborgen werden können. Zum Reffen wird der untere Teil des Segels in Falten heruntergezogen und mit Schnüren, die meistens am Segel angebracht sind, von einer starken Regattabesatzung an den Baum gebunden. Für eine kleine Besatzung, die sicher und effizient segeln will, kommt eher nur eine Baumreffanlage des besseren Segelstandes wegen in Frage, trotz ihrer Mängel, Eigenheiten und bekannten Probleme.

Das Hauptproblem ist das Vorliek des Segels und seine Verbindung mit dem Mast. Sie soll leichtgängig das Segel nach oben und unten geführt laufen lassen und das Vorliek über den Wickeldorn gemeinsam mit dem Segel aufspulbar sein.

Derzeit wird meist ein Vorliekkeder aus Gewebekunststoff mit entsprechend kleinerem Enddurchmesser, um wickelbar zu sein, gewählt, der innerhalb einer speziellen kleinen Mastnut längsverschiebbar ist, aber nicht durch sie hindurchschlüpfen darf.

Der Wickeldurchmesser des aufgespulten Vorliekkeders darf den Durchmesser des Segeltuchballens samt Profilverstärkungen beim Reffen und Bergen nicht wesentlich überschreiten, da beide möglichst faltenfrei auf denselben Dorn gewickelt werden müssen. Um nicht ganz filigran im Aufbau zu sein, wird oftmals der Vorliekkeder der Länge nach dem Segel hinauf in leichter Wellenform vernäht, sodass die Vorliekaufwickelung nicht nur übereinander, sondern breiter nebeneinander, erfolgt mit dem Nachteil der größeren Reibung in der Mastnut, die ja geradlinig verläuft und das Segel entsprechend verzieht.

Um die vorteilige Segelführung entlang eines hohen Mastes mit leichtgängigen Laufwägen eines Lattengroßsegels wie z. B. für ein Bindereff und die Bedienungsvorteile einer Baumreffanlage zu verbinden, wird nun folgende Lösung erfindungsgemäß vorgeschlagen.

Patentanmeldungen, welche den Stand der Technik darlegen:
FR 2693975 A1 (PROEGIN[FR]) 28. Januar 1994 (28.01.1994)
US 3 830 182 A (PATTISON) 20. August 1974 (20.08.1984)
US 1 798 772 A (WOOD) 31. März 1931 (31.03.1931)
US 6 371 037 B1 (COOK ET AL) 16. April 2002 (16.04.2002)
Aus der FR2693975 ist eine An- und Abkoppelungsvorrichtung entsprechend dem Oberbegriff des Ansprüche 1 und 6 bekannt.

### Beschreibung der Erfindung

Ziel der Erfindung war es, ein automatisches An- und Abkoppelungssystem des Segelvorlieks zu schaffen, das es ermöglicht, ein bevorzugtes Lattengroßsegel in geeigneter Form und Qualität, das in der Höhe kaum beschränkt ist, mit durchgehenden zum Unterliek parallelen Segellatten in geeigneter Anzahl einerseits mittels leichtgängiger Mastführungswägen hinter einem Mast in einer geeigneten Laufspur in üblicher Weise dem Mast entlang aufzuheißen bzw. zu reffen und andererseits das Segel durch ein erfindungsgemäßes Koppelungsverfahren mittels Vorrichtung mit dem dann freigesetzten Vorliek vorteilig mit einem leicht bedienbaren Rollreffbaum vorzuheißen und zu bergen.

Da das Segelsetzen und -bergen immer in Richtung gegen den Wind erfolgt, nimmt der Rollreffbaum immer die Lage hinter dem Mast ein, sodass diese Position für die gesamte Funktion maßgebend ist.

Im mastseitigen Anschluss des Segels, vorzugsweise vor jeder Segellatte, befindet sich ein erfindungsmäßig ausgebildeter Vorliekhalter aus hartem Aluminium und/oder Edelstahl, der seinerseits horizontal verschwenkbar an einem geeigneten Mastführungswagen (Mastroller) gelagert ist, sodass ein Ausschwenken des Segels zu beiden Seiten gegeben ist. Der Vorliekhalter ermöglicht eine Trennung vom Vorliek des Lattengroßsegels von den Bauteilen der mastseitigen Führungsbahn knapp vor dessen Aufwickelung auf den Wickeldorn des Rollreffbaumes. Das Segel kann also ungehindert zur Gänze aufgerollt werden, wogegen die Führungsbahnelemente, also Vorliekhalter und Mästführungswagen, am Ende der Mastführungsbahn eng aneinander gestapelt verbleiben. Die Vorliekhalter werden zum Schutz gegen Berührung in einem Stapelmagazin geborgen, das am Rollreffbaum mastseitig befestigt ist und in dem alle Schaltfunktionen des An- und Entkoppelns in gegenseitiger Zusammenwirkung erfolgen. Die dazu notwendige Energie wird der Auf- und Abbewegung des Segels entnommen.

Beim neuerlichen Vorheißen des Segels nimmt jede Segellatte die abgewickelt wird, ihren zugehörigen Mastführungswagen mittels des erfindungsmäßigen Vorliekhalters wieder auf und stellt so eine unzertrennliche Verbindung entlang des Mastes neuerlich her. Bei Bedarf kann auf gleichartige Weise zwischen den Latten ein zusätzlicher Vorliekhalter mit Mastführungswagen gesetzt werden.

Das An- und Abkoppeln der Segel-Mastführungswagen-Verbindung geschieht erfindungsgemäß durch eine Zwangsfunktion des Vorliekhalters, die in den Funktionsabläufen mechanisch bedingt keinerlei Fehlschaltung zulässt und somit betriebssicher arbeitet.

Das Vorliek des Lattengroßsegels hat kein eingenähtes rundes Liektau wie herkömmlich, sondern erfindungsgemäß einen hochfesten dünnen Vorliekgurt, in den zum Andocken des Vorliekhalters ausgeformte Knopfnieten jeweils bevorzugter Weise vor den Segellatten fix eingenietet sind, die vom Hebelverschluss des Vorliekhalters umfasst eine allseits formschlüssige unlösbare Verbindung eingehen.

Jeder Vorliekhalter besteht erfindungsgemäß aus einer ausgeformten Grundplatte mit einer in etwa rechtwinkelig abgehenden Fixbacke, die zur Aufnahme der Knopfnieten des Gurtes als Segelvorliek eine entsprechende konische Ausnehmung aufweist. Gegenüber der Fixbacke parallel und im Abstand des zu klemmenden Vorliekgurtes befindet sich eine ausgeformte Verschlussbacke, deren Öffnungsdrehachse in einer Lagerhülse aufgenommen ist, die mit der Grundplatte fix verbunden ist.

Die Öffnungsgeometrie der Verschlussbacke in Form eines höher gelegten Drehpunktes gestattet ein freies Durchlaufen des Vorliekgurtes von oben nach unten beim Reffen. Umgekehrt fängt die leicht schließend angefederte Backe mit ihren vorlaufenden Fangarmen eine ausgerollte ankommende Knopfniete, zentriert sie und schließt sie in die Fixiervertiefungen ein, sodass beim Heißen des Segels der Verbindungsverschluss (Vorliekhalter) samt seinen angekoppelten Mastführungswagen dem Mast entlang nach oben mitgenommen wird.

Vor dem Verlassen jedes angekoppelten Vorliekhalters aus dem Stapelmagazin erfolgt eine mechanische Zwangsverriegelung der beiden Klemmbacken durch Hebelkontakt, sodass alle den Mast hinaufgehenden Wägen mit dem Segel untrennbar verkoppelt sind. Diese Verkoppelung wird erst gelöst, wenn beim Bergen der erste Vorliekhalter, am Grund des Stapelmagazins angekommen ist, oder wenn ein weiterer Vorliekhalter in Endlage auf den vorherigen aufgesetzt hat. Das heißt, die Koppelungs- und Entkoppelungsvorgänge erfolgen ausschließlich innerhalb des Stapelmagazins unmittelbar vor und nach der Aufwickelung des Segels. Das wie weit auch immer vorgeheißte Segel ist immer fix und kraftschlüssig angeschlagen.

Die Bauteile der Vorliekhalter sind, um eng stapelbar zu sein, so ausgebildet, dass sie mit ihren Funktionselementen räumlich der Höhe nach ineinander greifen und dadurch ihre Multifunktion erlangen können. So öffnet beim Bergen des Segels der auf den vorherigen Vorliekhalter von oben auflaufende Vorliekhalter jeweils seine Zwangsverriegelung der Verschlussbacke, die sodann den fixierten Vorliekgurt des Segels zum Aufrollen freigibt. Zugleich aber wird ein von der oberen Grundplatte nach unten abgehender Distanzfinger in den unteren Vorliekhalter geschoben, der dort die bereits entriegelte, leicht angefederte Verschlussbacke entgegen der Federkraft gänzlich abhebt und außer Eingriff bringt.

Alle jeweils darunter befindlichen Vorliekhalter bei geborgenem, also aufgerolltem Segel, haben im Stapelmagazin somit eine gänzlich abgehobene Verschlussbacke, die jeweils vom oberen Distanzfinger abgehoben und von diesen derart verdeckt wird, dass sie alle außer der Reichweite der Knopfnieten des Vorliekgurtes im Stapel verbleiben und diese bei der Auf- oder Abbewegung frei passieren können.

Die Verschlussbacke des jeweils obersten Vorliekhalters hingegen ist mangels eines nächsten oberhalb befindlichen nicht abgehoben und liegt daher am Vorliekgurt mit leichter Federkraft an. Wird nun beim Ausschütten des Segels sowie beim Segel setzen der Vorliekgurt abgerollt und nach oben gezogen, nimmt jede kommende Knopfniete nur den jeweils obersten Vorliekhalter mit sich, verriegelt diesen beim Austritt aus dem Stapelmagazin zu einer Fixverbindung mittels eines über den Totpunkt verdrehten Exzenterhebels der Zwangsverriegelung und läuft durch den Mastführungswagen geleitet den Mast hinauf. Beim Bergen des Segels laufen die einzelnen Funktionsschritte umgekehrt ab, bis auf den Entriegelungszeitpunkt der Zwangsverriegelung, die jeweils ganz am Wegende vor dem Auflaufen auf die Stapelhöhe im Stapelmagazin erfolgt.

Alle Vorliekhalter laufen geleitet durch die Führungswägen in das Stapelmagazin ein. Der erste, der hier zu unterst am Magazinboden angekommen ist, öffnet durch Verdrehen des hervorstehenden Steuerhebels der Zwangsverriegelung durch Auflaufen auf den Anschlag des Stapelmagazins die Verschlussbacke, sodass das nun freigegebene Segel weggerollt werden kann und der nächste ankommende Vorliekhalter auf den ersten auflauft. Durch das gegenseitige Auflaufen auf den jeweils unteren wird zuerst im unteren durch den Distanzfinger die dortige Verschlussbacke außer Eingriff gebracht und im selben Hub geringfügig später die Zwangsverriegelung des auflaufenden Vorliekhalters durch abgestimmten Hebelkontakt mit dem unteren geöffnet, wodurch das Vorliek letztlich zur Gänze freigegeben ist und das Segel zur Gänze aufgerollt werden kann, bis das Kopfbrett des Segels zum Stapelmagazin herangezogen worden ist.

Die obige Beschreibung gibt ziemlich breit die wichtigeren Merkmale der vorliegenden Offenbarung wieder, sodass die detaillierte Beschreibung, die nun folgt, zusätzliche Merkmale der Offenbarung enthält und dadurch besser verständlich ist.

Die Ausführungsformen der Offenbarung beschränken sich nicht auf die Details der Konstruktion, welche in der folgenden Beschreibung und den dargestellten Zeichnungen angeordnet sind. Es können andere Ausführungsformen im Rahmen der Erfindung praktiziert und auf verschiedene Arten ausgeführt werden. Außerdem versteht es sich, dass die verwendete Phraseologie und Terminologie nur zur Beschreibung und nicht als Beschränkung verwendet wird.

In Folge werden Ausführungsbeispiele der Erfindung anhand der Zeichnungen näher erläutert.

### Übersichtsliste der Zeichnungen

**Fig. 1** zeigt ein durch Rollwägen geführtes Lattengroßsegel mit Rollreffbaum auf einem Schiff;
**Fig. 2** ist die Ansicht auf einen Vorliekhalter (16) gemäß der Erfindung;
**Fig. 3** ist die Seitenansicht auf den Vorliekhalter (16);
**Fig. 4** zeigt die Draufsicht auf den Vorliekhalter (16);
**Fig. 5** zeigt den Querschnitt einer Knopfniete (19);

### Beschreibung der Zeichnungen

**Fig. 1** zeigt ein Schiff (13), auf dem ein Mast (5) steht, auf dem ein mittels eines Lümmelbeschlages (9) ein Rollreffbaum (8) allseits verschwenkbar gelagert ist und mittels einer Baumstütze (10) und einer Großschot (11) in üblicher Weise auf Position gehalten wird.

Zu sehen ist weiterhin ein Lattengroßsegel (1), das mittels eines Großfalls (7) an einem Kopfbrett (6) zur Gänze am Mast (5) hochgezogen bzw. vorgeheißt worden ist.

Das Lattengroßsegel (1) wird hierbei von einem Wickeldorn (12 - strichpunktiert als Mittellinie dargestellt) eines Rollreffbaumes (8) abgespult. Die Segellatten (2) in geeigneter Anzahl sind alle parallel zum Wickeldorn (12) angeordnet und somit über ihn aufwickelbar.

Das Vorliek (14) des Segels(1) muss ebenfalls aufwickelbar sein und zwar derart, dass sein anwachsender durchschnittlicher Wickeldurchmesser immer gleich groß mit dem des Segels (1) samt seinen Segellatten (2) verbleibt, was mit einem geeigneten Gurtband als Vorliekgurt (15) erfindungsgemäß erfolgt.

Die Kraftübertragung vom Segel (1) an den Mast (5) erfolgt vorteilig jeweils vor den Segellatten (2) über einen erfindungsmäßigen Vorliekhalter (16), der an einem Mastführungswagen (3) entlang der Mastführungsbahn (4) geleitet wird und ein leichtgängiges Hissen und Bergen auch eines großen, vor allem hohen Segels ermöglicht.

Zwischen den Vorliekhaltern (16) und den eventuell handelsüblichen Führungswägen (3) sind formsteife Verbindeglieder (17) aus geeignetem Material erforderlich, die die mechanische Anpassung an maßliche Unterschiede erlauben und eine parallele Führung entlang der Führungsschiene (4) gewährleisten und ein angelenktes horizontales Verschwenken der Vorliekhalter (16) zu beiden Seiten erlauben, wie es der Einsatz des Segels (1) erfordert. Die Verschwenkungsdrehpunkte (35) der Vorliekhalter (16) müssen hierbei in Längsrichtung des Mastes über dem Lümmelbeschlag (9) liegen.

Das Reffen und Bergen des Segels (1) geschieht durch dessen Aufrollen auf den Wickeldorn(12) des Rollreffbaumes (8), wobei die mindestens vor jeder Segellatte (2) befindlichen Vorliekhalter (16) in das Stapelmagazin (18) einlaufen, das sich am Rollreffbaum (8) befestigt oberhalb des Lümmelbeschlages (9) befindet.

Am Grund des Stapelmagazines (18) angekommen, entriegelt sich der erste Vorliekhalter (16) mittels seiner Zwangsverriegelung (26 in Fig. 2) mechanisch und gibt den Vorliekgurt (15) zum Aufrollen frei, wobei der entriegelte Vorliekhalter (16) im Stapelmagazin (18) verbleibt. Das horizontal verschwenkbar angeschlossene Verbindungsglied (17), das die mechanische Verbindung zum Mastführungswagen (3) darstellt, bleibt mastseitig an der Mastführungsbahn (4) angeschlossen.

Alle Vorliekhalter (16) sind in ihrer Struktur stapelbar und führen ihre Koppelungsfunktion teilweise mit Hilfe von Anschlägen des Stapelmagazines (18) durch, wobei alle Schaltfunktionen innerhalb des Schutzes und der Führung dieses Magazinkörpers erfolgen.

In **Fig. 2** ist die Ansicht auf einen Vorliekhalter (16) gemäß der Erfindung dargestellt, angekoppelt an einen erfindungsmäßigen Vorliekgurt (15) eines Segels (1) mit einer eingenieteten Knopfniete (19 in Fig. 3 und 5) vor einer Segellatte (2 - strichpunktiert dargestellt).

Strichpunktiert dargestellt ist eine mögliche Mastführungsbahn (4) mit einem leichtgängigen Mastführungswagen (3), von dem angepasst ein formsteifes Verbindeglied (17) zu der seitlich verschwenkbaren Grundplatte (20) reicht. Man sieht die Kontur der Fixbacke (21), im Vordergrund die Verschlussbacke (22) mit den vorlaufenden Fangarmen (27) mit ihrer Lagerhülse (23) sowie den von der Grundplatte (20) nach unten abgehenden Distanzfinger (25), des weiteren die in etwa Parallellage zur Lagerhülse (23) verlaufende Drehachse der Zwangsverriegelung (26), welche die Verschlussbacke (22) im geschlossenen Zustand außerhalb des Stapelmagazins (18 in Fig. 1) permanent verriegelt hält.

**Fig. 3** ist die Seitenansicht der Fig. 2 auf den Vorliekhalter (16) von Seiten des Segels (1) gemäß der Erfindung. Zu sehen ist der mechanische Aufbau bestehend aus einer Grundplatte (20) mit einer in etwa rechtwinkelig abgehenden Fixbacke (21) sowie einer ausgeformten Verschlussbacke (22), die gegenüber der Fixbacke (21) derart angelenkt ist, dass das Öffnen der beiden mit der Bewegung des Vorliekgurtes (15) mitlaufend nach unten erfolgt und die Freigabe der Kopfnieten (19) durch das freie Ausschwenken über die seitlich und höher liegende Lagerhülse (23) erfolgt, die in etwa parallel zum Vorliekgurt (15) in der Horizontalen verläuft und an der Grundplatte (20) befestigt ist.

Sowohl die Fixbacke (21) als auch die Verschlussbacke (22) haben im geschlossenen Zustand bei angemessenem Klemmdruck auf den Vorliekgurt (15) eine freigestellte konische Ausnehmung (24) in den Klemmbacken vorgesehen, die die dort angekommenen Kopfnieten (19) formschlüssig umschließt und so eine unverrückbare Koppelung ergibt.

Weiters ist die Mechanik und Funktion der Zwangsverriegelung (26) in geschlossener verriegelter Position zu sehen, die aus einer in einer Lagerbüchse (28) laufenden Exzenterachse (29) besteht, die mittels des angeschlossenen Schalthebels (30 in Fig. 2) verdreht in Verriegelungsstellung (30a) und mittels des angeschlossenen Anpressrädchens (31 in Fig. 2) am Exzenterarm der Exzenterachse (29) über dessen Totpunkt verdreht in Verriegelungsstellung (31 a), den Vorliekgurt (15) zusammenklemmend die Verschlussbacke (22) verriegelt. Um den Pressdruck auf den Vorliekgurt (15) auf unterschiedliche Fabrikate des Vorliekgurtes einstellen zu können, ist die Zwangsverriegelung (26) als kompletter Bauteil über den Befestigungsbolzen mit Mutter (32 - in Fig. 2 und 4) angelenkt und mit der konterbaren Justierschraube (33) an die Verschlussbacke (22) heranrückbar und somit nachstellbar.

Das Entriegeln der Verschlussbacke (22) kann nur erfolgen, wenn ein Vorliekhalter (16) auf den darunter befindlichen im Stapelmagazin (18 in Fig. 1) aufläuft, sodass bei der Annäherung der in Verriegelungsstellung (30a) befindliche Schalthebel (30 in Fig. 2) Kontakt mit der darunter befindlichen Schaltkulisse (36) bekommt und der Entriegelungsvorgang knapp vor dem Erreichen der Stapelhöhe und der Entriegelungsstellung (30b) des Schalthebels (30 in Fig. 2) abgeschlossen und das Anpressrädchen (31 in Fig. 2) in Entriegelungsstellung (31b) ist.

Des weiteren sieht man den nach unten abgehenden Distanzfinger (25), wie er in einen im Stapel darunter befindlichen Vorliekhalter (16 - strichliert dargestellt) eingreift und dort die vorher entriegelte Verschlussbacke (22) zur Gänze abhebt, sodass eine von unten ankommende oder nach unten abgehende Knopfniete (19) keinen Angriffspunkt findet und frei passieren kann, sowie bei allen im Stapel darunter befindlichen Vorliekhaltern (16) auch.

Jede beim Ausrollen nach oben kommende Knopfniete (19) durchläuft also ungehindert alle im Stapelmagazin (18 in Fig. 1) befindlichen Vorliekhalter (16) und verfängt sich in den vorlaufenden zentrierenden Fangarmen (27) der leicht schließend angefederten Verschlussbacke (22) des jeweils obersten Vorliekhalters (16), dessen Anpressrädchen (31 in Fig. 2) in Entriegelungsstellung (31 b) ist und nimmt diesen bei seinem Weg den Mast (5 in Fig. 1) hinauf mit.

**Fig. 4** zeigt die Draufsicht auf einen erfindungsgemäßen Vorliekhalter (16) im geschlossenen Zustand mit angekoppeltem Segel (1 - strichpunktiert gezeichnet) hinter einem üblichen Mast (5) mit einer Mastführungsbahn (4), einem Mastführungswagen (3) und einem auf die gegenseitigen Anschlussmaße angepassten Verbindungsglied (17 - strichpunktiert dargestellt).

Zu sehen ist eine mögliche Formgebung der Grundplatte (20), der Verschwenkungsdrehpunkt (35) um den der Vorliekhalter (16) horizontal zu beiden Seiten verschwenkbar gelagert ist, die in der Flucht des Segels (1) und möglichst knapp an dessen Vorliek (14) positioniert ist. Man sieht die zur Fixbacke (21) in etwa parallel schließende Verschlussbacke (22) mit ihrer ebenfalls parallel verlaufenden Lagerhülse (23), die an der Grundplatte (20) befestigt ist. Weiter sieht man die Schaltkulisse (36) als Außenkontur der Grundplatte (20), an der die Zwangsverriegelung (26) eines von oben auflaufenden Vorliekhalters (16) entriegelt.

Unter der Grundplatte (20) befindet sich die Zwangsverriegelung (26 - teils strichliert eingezeichnet), deren ebenfalls in etwa parallel verlaufende Lagerbüchse (28 in Fig. 3) durch den Befestigungsbolzen mit Mutter (32) fixiert wird, welche mit der seitlich und um 90° versetzten konterbaren Justierschraube (33), an die Verschlussbacke (22) herangeführt werden kann, um den Verschließdruck der Anpressrädchen (31 in Fig. 2) in Verriegelungsstellung (31 a) einzustellen.

Der Öffnungszeitpunkt der Zwangsverriegelung (26) wird durch die Form und Stellung des Schalthebels (30 in Fig. 2) bestimmt, der knapp vor dem Auflaufen des oberen Vorliekhalters (16) auf den unteren durch Kontakt mit der Schaltkulisse (36) des unteren die Exzenterachse (29) soweit verdreht, dass das Anpressrädchen (31 in Fig. 2) in Entriegelungsstellung (31 b in Fig. 3) über den Totpunkt gebracht die Verschlussbacke (22) soweit öffnet, dass die eingeschlossene Knopfniete (19) des Vorliekgurtes (15) aus der freigestellten konischen Ausnehmung (24 in Fig. 2) der Backen (21 und 22) heraus gleiten kann und das Segel (1) zum Einrollen freigibt.

Der Zeitpunkt der Verriegelung der Fixbacke (21) mit der durch leichte Federkraft anliegenden Verschlussbacke (22) beim Setzen des Segels (1) geschieht ausschließlich beim Austreten der einzelnen von den Knopfnieten (19) erfassten und hochgehobenen Vorliekhalter (16) aus dem Stapelmagazin (18 in Fig. 1) durch eine Austrittsschikane (37) an dessen oberem Ende, die den Schalthebel (30 in Fig. 2) aus der Entriegelungsstellung (30b in Fig. 3) der Zwangsverriegelung (26) nach unten zurückhaltend in Verriegelungssstellung (31 a) verdreht und so das Anpressrädchen (31 in Fig. 2) der Exzenterachse (29) von der Entriegelungsstellung (31 b in Fig. 3) vor dem Totpunkt in die Verriegelungsstellung (31 a) über dem Totpunkt einrückt und so alle Knopfnieten (19 in Fig. 3) des Segels (1) zwischen den Backen (21 und 22) in deren freigestellter konischer Ausnehmung (24 in Fig. 3) formschlüssig einsperrt.

**Fig. 5** zeigt den Querschnitt einer im Vorliekgurt (15) des Segels (1 in Fig. 1) eingenieteten gedrehten Knopfniete (19) aus vorzugsweise Aluminium oder Edelstahl, die im Bereich der Fixbacke (21) eine an deren freigestellter Ausnehmung angepasste kegelstumpfartige konische Außenkontur (38) aufweist, die beim anhaltenden Klemmdruck in die konische Ausnehmung (24 in Fig. 3) formschlüssig fixierbar ist, jedoch ohne Klemmdruck darüber hinweg gleiten kann.

Im Bereich der Verschlussbacke (22) ist eine etwa gegengleiche konische Andrehung (39) zur Übertragung des Anpressdruckes vorgesehen, jedoch zum äußeren Ende zu eine Fangrille mit gerundetem Außenbund (40), mit welcher von der leicht anliegenden Verschlussbacke (22) beim Vorheißen in deren konische Ausnehmung (24 in Fig. 3) die Knopfniete (19) hineingleiten und sicher gefangen werden kann.

### Aufstellung der Bezugszeichen

- 1: Lattengroßsegel
- 2: Segellatte
- 3: Mastführungswagen
- 4: Mastführungsbahn
- 5: Mast
- 6: Kopfbrett
- 7: Großfall
- 8: Rollreffbaum
- 9: Lümmelbeschlag
- 10: Baumstütze
- 11: Großschot
- 12: Wickeldorn
- 13: Schiff
- 14: Vorliek
- 15: Vorliekgurt
- 16: Vorliekhalter
- 17: Verbindeglied
- 18: Stapelmagazin
- 19: Knopfniete
- 20: Grundplatte
- 21: Fixbacke
- 22: Verschlussbacke
- 23: Lagerhülse
- 24: konische Ausnehmung
- 25: Distanzfinger
- 26: Zwangsverriegelung
- 27: Fangarm
- 28: Lagerbuchse
- 29: Exzenterachse
- 30: Schalthebel
- 30a: Verriegelungsstellung
- 30b: Entriegelungsstellung
- 31: Anpressrädchen
- 31a: Verriegelungsstellung
- 31b: Entriegelungsstellung
- 32: Befestigungsbolzen mit Mutter
- 33: gekonterte Justierschraube
- 34: -
- 35: Verschwenkungsdrehpunkte
- 36: Schaltkulisse
- 37: Austrittsschikane
- 38: kegelstrumpfartige konische Außenkontur
- 39: konische Andrehung
- 40: Fangrille mit gerundetem Außenbund

## Patentansprüche

1. An- und Abkoppelungsvorrichtung für ein Segel, insbesondere für ein Lattengroßsegel (1) eines Schiffes (13), das mit einem Rollreffbaum (8) zur leichteren Bedienung des Segels ausgestattet ist, dessen Vorliek (14) mittels leichtgängiger Mastführungswägen (3) entlang einer Mastführungsbahn (4) an der Hinterseite eines Mastes (5) vorgeheißt und geborgen wird, **dadurch gekennzeichnet, dass** Vorliekhalter (16) als Bindeglieder zwischen in einem Vorliekgurt (15) eingeschlagenen Knopfnieten (19) des Vorlieks (14) eines Segels (1) und Mastführungswägen (3) vorhanden sind, wobei jeder Vorliekhalter (16) aus einer horizontalen Grundplatte (20) besteht, die horizontal zu beiden Seiten verschwenkbar an einem Verbindeglied (17) eines vorhandenen Mastführungswagens (3) gelagert ist und zum Festhalten der Knopfnieten eine rechtwinkelig nach unten abgehende Fixbacke (21) und eine leicht schließend angefederte gegenüberliegende Verschlussbacke (22) aufweist, deren dazu parallele Öffnungsdrehachse in einer über der Grundplatte (20) liegenden Lagerhülse (23) aufgenommen ist, die mit der Grundplatte (20) fix verbunden ist und eine zum dazwischen geführten Vorliekgurt (15) parallele Öffnungsgeometrie aufweist, wobei für den fixen Verschluss der beiden Backen (21 und 22) zueinander eine Zwangsverriegelung (26) vorhanden ist, die aus einer Exzenterachse (29) mit einem Anpressrädchen (31) am Exzenterstummel, gelagert in einer Lagerbuchse (28), besteht, die parallel zur Lagerhülse (23) unter der Grundplatte (20) um den Befestigungsbolzen mit Mutter (32) verschwenkbar fixiert ist, wobei zum Distanzieren der Verschlussbacke (22) von der Fixbacke (21) des jeweils unteren Vorliekhalters (16) beim Reffen des Segels (1) von jeder Grundplatte (20) des Vorliekhalters (16) ein Distanzfinger (25) nach unten hin vorsteht.

2. An- und Abkoppelungsvorrichtung nach Anspruch 1, **dadurch gekennzeichnet, dass** zur Führung der übereinander in gegenseitiger Schaltstellung aufzunehmenden Vorliekhalter (16) ein Stapelmagazin (18) am Rollreffbaum (8) befestigbar vorhanden ist, dessen Bodenanschlag eine gleichartige Schaltkulisse (36) aufweist, wie an der Grundplatte (20) eines Vorliekhalters (16), wobei vor dem obersten Austrittsende eine Austrittsschikane (37) als Anschlag für den Schalthebel (30) der Zwangsverriegelung (26) zum Verriegeln der Verschlussbacke (22) vorhanden ist.

3. An- und Abkoppelungsvorrichtung nach einem oder mehreren der Ansprüche 1-2, **dadurch gekennzeichnet, dass** die in den Vorliekgurt (15) des Segels (1) eingeschlagenen Knopfnieten (19) auf der Seite der Fixbacke (21) eine konische kegelstumpfartige Außenkontur (38) und auf der Angriffseite der Verschlussbacke (22) eine gegengleiche konische Andrehung (39) sowie eine Fangrille mit gerundetem Außenbund (40) aufweisen.

4. An- und Abkoppelungsvorrichtung nach einem oder mehreren der Ansprüche 1-3, **dadurch gekennzeichnet, dass** beide Backen (21 und 22) eine für die Aufnahme der Knopfniete (19) angepasste gegengleiche konische Ausnehmung (24) aufweisen, wobei von der konischen Ausnehmung (24) der Verschlussbacke (22) nach unten vorlaufende zentrierende Fangarme (27) abgehen.

5. An- und Abkoppelungsvorrichtung nach einem oder mehreren der Ansprüche 1-4, **dadurch gekennzeichnet, dass** vor jeder Segellatte (2) eines Segels (1) eine Knopfniete (19) in den Vorliekgurt (15) eingeschlagen ist.

6. An- und Abkoppelungsverfahren für ein Segel, insbesondere für ein Lattengroßsegel (1) eines Schiffes (13) das mit einem Rollreffbaum (8) zur leichteren Bedienung des Segels ausgestattet ist, dessen Vorliek (14) mittels leichtgängiger Mastführungswägen (3) entlang einer Mastführungsbahn (4) an der Hinterseite eines Mastes (5) vorgeheißt und geborgen wird, **dadurch gekennzeichnet, dass** der zu fixierende Vorliekgurt (15) zwischen der Fixbacke (21) und der Verschlussbacke (22) geklemmt wird und durch die Vertiefungen (24) der arretierten Backen (21 und 22) die im Vorliekgurt (15) eingeschlagenen Knopfnieten (19) umschlossen werden und der am Außenende der Exzenterachse (29) angeschlossene Schalthebel (30) durch den Kontakt mit der Austrittsschikane (37) des Stapelmagazins (18) beim Vorheißen nach unten in die Verriegelungsstellung (30a) über den Totpunkt und das Anpressrädchen (31) von der Entriegelungsstellung (31 b) in die Verriegelungsstellung (31 a) gedrückt wird, wobei beim Bergevorgang die Knopfnieten (19) im Vorliekgurt (15) des Vorlieks (14) des Segels (1) vor dem Aufrollen in einen Rollreffbaum (8) freigegeben werden, was dadurch erreicht wird, dass die Verschlussbacke (22) des ersten zu unterst ankommenden Vorliekhalters (16) im Stapelmagazin (18) durch eine Schaltkulisse (36) am Bodenanschlag des Stapelmagazins (18) die Zwangsverriegelung (26) des Vorliekhalters (16) aus Verriegelungsstellung (30a) des Schalthebels (30) in die Entriegelungsstellung (30b) verschiebt und die Verschlussbacken (22) der darüber zu stapelnden Vorliekhalter (16) durch das Aufsetzen auf den darunter befindlichen mit dessen Schaltkulisse (36) mechanischen Entriegelungskontakt mit dem Schalthebel (30) der Zwangsverriegelung (26) bekommen, wobei durch Verdrehen der Exzenterachse (29) das Anpressrädchen (31) aus Verriegelungsstellung (31 a) über den Totpunkt in Entriegelungsstellung (31 b) verbracht wird und der Distanzfinger (25) dem jeweils darunter im Stapel befindlichen Vorliekhalter (16) die in dieser Position entriegelte Verschlussbacke (22) außer Eingriff abhebt.

7. An- und Abkoppelungsverfahren nach Anspruch 6, **dadurch gekennzeichnet, dass** beim Reffvorgang des Segels (1) zwischen der Fixbacke (21) und der gegenüberliegenden Verschlussbacke (22) des jeweils obersten Vorliekhalters (16) ein freies Durchlaufen des Vorliekgurtes (15) von oben nach unten samt den eingeschlagenen Knopfnieten (19), die mit aufrollbar sind, erfolgt, jedoch in Gegenrichtung beim Vorheißen des Segels (1) mittels der Fangarme (27) der leicht schließend angefederten Verschlussbacke (22) die Knopfnieten (19) gefangen und fixiert werden.

8. An- und Abkoppelungsverfahren nach einem oder mehreren der Ansprüche 6-7, **dadurch gekennzeichnet, dass** die Abkoppelfunktionen der Vorliekhalter (16) von den Knopfnieten (19) im Vorliekgurt (15) des Segels (1) durch die Abwärtsbewegung beim Reffen des Segels (1) in der Annäherungsphase der Vorliekhalter (16) zueinander erfolgen und knapp vor deren Stapelhöhe im Stapelmagazin (18) abgeschlossen sind, wobei die Ankoppelfunktionen der Vorliekhalter (16) an die Knopfnieten (19) im Vorliekgurt (15) des Segels (1) durch die Aufwärtsbewegung beim Vorheißen des Segels (1) erfolgt und vor Austritt der angekoppelten Vorliekhalter (16) aus dem Stapelmagazin (18) abgeschlossen sind.

9. An- und Abkoppelungsverfahren nach einem oder mehreren der Ansprüche 6-8, **dadurch gekennzeichnet, dass** durch die gekonterte Justierschraube (33) der Verschließdruck des von Entriegelungsstellung (31b) über den Totpunkt gebrachten Anpressrädchens (31) einstellbar ist.

## Claims

1. A coupling and decoupling apparatus for a sail, comprising a roller reefing boom (8) for easier operation of the sail, the luff (14) of which can be hoisted and reefed by means of smooth-running mast guiding slides (3) along a mast guiding track (4) on the rear side of a mast (5), **characterised in that** luff holders (16) are provided as connecting links between head rivets (19) of the luff (14) of a sail (1) which are driven into a luff belt (15) and mast guiding slides (3), with each luff holder (16) consisting of a horizontal base plate (20) which is pivotably mounted horizontally on both sides on a connecting member (17) of a provided mast guiding slide (3) and which comprises, for the purpose of fixing the head rivets, a fixed jaw (21) which protrudes downwardly in a rectangular manner and a slightly closing spring-loaded opposite closing jaw (22), the opening rotational axis of which that is parallel thereto being accommodated in a bearing sleeve (23) disposed above the base plate (20) and is fixedly connected with the base plate (20) and has an opening geometry which is parallel to the luff belt (15) guided in between, with forced locking (26) being provided for the fixed locking of the two jaws (21 and 22) towards one another, which forced locking consists of an eccentric axis (29) with a small pressing wheel (31) on the eccentric stub, mounted in a bearing bush (28) which is fixed parallel to the bearing sleeve (23) beneath the base plate (20) rotatable about the fastening bolt with nut (32), with a spacer finger (25) protruding downwardly from each base plate (20) of the luff holder (16) for spacing the closing jaw (22) from the fixed jaw (21) of the respectively bottom luff holder (16) during the reefing.

2. A coupling and decoupling apparatus according to claim 1, **characterised in that** for the guidance of the luff holders (16) to be accommodated in a stacked manner in the mutual switching position a stacking magazine (18) is provided in a fixable manner on the roller reefing boom (8), the bottom stop of which comprises a similar shifting gate as on the base plate (20) of a luff holder (16), with an outlet baffle (37) being provided before the uppermost outlet end as a stop for the switching lever (30) of the forced locking (26) for locking the closing jaw (22).

3. A coupling and decoupling apparatus according to one or several of the claims 1 to 2, **characterised in that** the head rivets (19) driven into the luff belt (15) of the sail (1) have a conical outside shape (38) in the manner of a truncated cone on the side of the fixed jaw (21) and a diametrically opposed conical bevel (39) and a catch groove with a rounded external collar (40) on the attack side of the closing jaw (22).

4. A coupling and decoupling apparatus according to one or several of the claims 1 to 3, **characterised in that** both jaws (21 and 22) comprise a diametrically opposed conical recess (24) for accommodating the head rivet (19), with downwardly protruding centering catch arms (27) extending from the conical recess (24) of the closing jaw (22).

5. A coupling and decoupling apparatus according to one or several of the claims 1 to 4, **characterised in that** a head rivet (19) is driven into the luff holder (15) before each sail batten (2) of a sail (1).

6. A coupling and decoupling apparatus for a sail, comprising a roller reefing boom (8) for easier operation of the sail, the luff (14) of which can be hoisted and reefed by means of smooth-running mast guiding slides (3) along a mast guiding track (4) on the rear side of a mast (5), **characterised in that** the luff belt (15) to be fixed is clamped between the fixed jaw (21) and the closing jaw (22), and the head rivets (19) driven into the luff belt (15) are enclosed by the recesses (24) in the locked jaws (21 and 22), and the switching lever (30) connected to the outside end of the eccentric axis (29) is pressed downwardly to the locked position (30a) beyond the dead center during hoisting by contact with the outlet baffle (37) of the stacking magazine (18) and the small pressing wheel (31) is pressed from the unlocked position (31b) to the locked position (31a), with the head rivets (19) in the luff belt (15) of the luff (14) of the sail (1) being released during the stowing process prior to rolling up in a roller reefing boom (8), which is achieved in such a way that the closing jaw (22) of the luff holder (16) in the stacking magazine which arrives first at the bottom displacing the forced locking (26) of the luff holder (16) from the locking position (30a) of the switching lever (30) to the unlocked position (30b) by a shifting gate (36) on the bottom stop of the stacking magazine (18), and the closing jaws (22) of the luff holders (16) to be stacked thereon come into mechanical unlocking contact with the switching lever (30) of the forced locking (26) by being placed on the luff holder underneath, with the small pressing wheel (31) being moved by twisting the eccentric axis (29) from the locked position (31a) beyond the dead center to the unlocked position (31b) and the spacer finger (25) disengages the closing jaw (22) unlocked in this position of the luff holder (16) disposed beneath the same in the stack.

7. A coupling and decoupling method according to claim 6, **characterised in that** free passage of the luff belt (15) from the top to bottom plus the inserted head rivets (19) which can also be rolled up occurs during the reefing process of the sail (1) between the fixed jaw (21) and the opposite closing jaw (22) of the respectively uppermost luff holder (16), but the head rivets (19) are caught and fixed in the opposite direction during the hoisting of the sail (1) by means of the catch arms (27) of the slightly closing spring-loaded closing jaw (22).

8. A coupling and decoupling method according to one or several of the claims 6 to 7, **characterised in that** the decoupling functions of the luff holders (16) from the head rivets (19) in the luff belt (15) of the sail (1) occur by the downward movement during reefing of the sail (1) in the approach phase of the luff holders (16) towards one another and are completed shortly before their stacking height in the stacking magazine (18), with the coupling functions of the luff holders (16) to the head rivets (19) in the luff belt (15) of the sail (1) occurring by the upward movement during hoisting of the sail (1) and are completed before the exit of the coupled luff holders (16) from the stacking magazine (18).

9. A coupling and decoupling method according to one or several of the claims 6 to 8, **characterised in that** as a result of the adjusting screw (33) that is fixed by a locknut the closing pressure of the small pressing wheel (31) is adjustable, which wheel is brought from the unlocked position (31b) over the dead center.

## Revendications

1. Dispositif de couplage et de découplage d'une voile de bateau équipée d'une bôme (8) à enrouleur pour la prise de ris, pour faciliter la manoeuvre de la voile dont le guindant (14) est guidé sur le côté arrière du mât (5) par des chariots de guidage (3) circulant facilement le long d'un chemin de guidage de mât (4),
dispositif **caractérisé par**
- des supports de guindant (16) comme organes de liaison entre des rivets à tête (19) fixés à la ceinture (15) du guindant (14) d'une voile (1) et les chariots de guidage le long du mât (3),
- chaque support de guindant (16) composé d'une plaque de base horizontale (20), est monté pivotant horizontalement des deux côtés sur un organe de liaison (17) d'un chariot de guidage de mât (3) correspondant et pour fixer les rivets à tête, il est prévu une mâchoire de fixation (21) descendant à l'équerre et une mâchoire de fermeture (22) située en regard, à ressort qui se ferme facilement et dont l'axe de pivotement d'ouverture parallèle est logé dans un manchon de palier (23) au dessus de la plaque de base (20) en étant relié solidairement à la plaque de base (20) et ayant une géométrie d'ouverture parallèle au guindant (15) passant dans l'intervalle,
- un verrouillage forcé (26) assurant la fermeture solidaire des deux mâchoires (21 et 22) l'une par rapport à l'autre, ce verrouillage forcé se composant d'un axe excentré (29) avec une roulette de pression (31) sur un embout excentré dans un manchon de palier (28) fixé de manière pivotante parallèlement au manchon de palier (23) sous la plaque de base (20) autour du goujon de fixation avec écrou (32),
- et un doigt d'écartement (25) issu de la plaque de base (20) du support de guindant (16), dépasse vers le bas pour écarter la mâchoire de fermeture (22) par rapport à la mâchoire fixe (21) de chaque support de guindant (16) inférieur, lors de l'arisage de la voile (1).

2. Dispositif de couplage et de découplage selon la revendication 1,
**caractérisé en ce que**
pour guider les supports de guindant (16) reçus l'un au dessus de l'autre en position de commutation réciproque, un magasin d'empilage (18) est fixé sur la bôme (8), et dont la butée de fond a une coulisse de commutation (36) comme celle de la plaque de base (20) du support de guindant (16),
et devant l'extrémité de sortie la plus haute, une chicane de sortie (37) est prévue comme butée pour le levier de commutation (30) du verrouillage forcé (26) pour verrouiller la mâchoire de fermeture (22).

3. Dispositif de couplage et de découplage selon l'une ou plusieurs des revendications 1-2,
**caractérisé en ce que**
du côté de la mâchoire fixe (21), les rivets à tête (19) fixés à la ceinture de guindant (15) de la voile (1) ont un contour extérieur (38) conique, en forme de tronc de cône et sur le côté d'attaque de la mâchoire de fermeture (22), une extension conique (39) identique et opposée ainsi qu'une gorge d'accrochage à collerette extérieure arrondie (40).

4. Dispositif de couplage et de découplage selon l'une ou plusieurs des revendications 1 à 3,
**caractérisé en ce que**
les deux mâchoires (21 et 22) ont une cavité conique (24) identique et opposée, adaptée à recevoir le rivet à tête (19),
- des bras d'accrochage (27) en avant vers le bas, pour le centrage, partant de la cavité conique (24) de la mâchoire de fermeture (22).

5. Dispositif de couplage et de découplage selon l'une ou plusieurs des revendications 1 à 4,
**caractérisé en ce qu'**
un rivet à tête (19) est fixé dans la ceinture de guindant (15) en amont de chaque latte (2) d'une voile (1).

6. Dispositif de couplage et de découplage d'une voile de bateau équipée d'une bôme (8) à enrouleur pour la prise de ris, pour faciliter la manoeuvre de la voile dont le guindant (14) est guidé sur le côté arrière du mât (5) par des chariots de guidage de mât (3) circulant facilement le long d'un chemin de guidage de mât (4),
**caractérisé en ce que**
la ceinture de guindant (15) à fixer est pincée entre la mâchoire fixe (21) et la mâchoire de fermeture (22) et les cavités (24) des mâchoires de blocage (21 et 22) entourent les rivets à tête (19) fixés à la ceinture de guindant (15) et le levier de commutation (30) relié à l'extrémité extérieure de l'axe excentré (29) est poussé par le contact à la chicane de sortie (37) du magasin d'empilage (18) lors de l'avancée vers le bas dans la position de verrouillage (30a) au delà du point mort et la roulette de pression (31) est poussée de la position déverrouillage (31b) à la position de verrouillage (31a),
- et lors d'une manoeuvre de hissage, les rivets à tête (19) de la ceinture (15) du guindant (14) de la voile (1) avant l'enroulement sur la bôme (8) sont libérés **en ce que** la mâchoire de fermeture (22) du premier support de guindant (16) le plus bas qui arrive dans le magasin d'empilage (18) est déplacée par la coulisse de commutation (36) de la butée de fond du magasin d'empilage (18) faisant passer le verrouillage forcé (26) du support de guindant (16) de sa position verrouillée (30a) du levier de commutation (30) dans sa position déverrouillée (30b) et les mâchoires de serrage (22) des supports de guindant (16) situés au dessus, et qu'il faut empiler, du fait la venue en appui sur le contact de déverrouillage mécanique avec le levier de commutation (30) du verrouillage forcé (26), par la coulisse de commutation (36),
- et la rotation de l'axe excentré (29) fait passer la roulette de compression (31) de sa position verrouillée (31a) par dessus le point mort, en position déverrouillée (31b) et le doigt d'écartement (25) du support de guindant (16) qui se trouve chaque fois directement en dessous dans la pile soulève alors la mâchoire de fermeture (22) déverrouillée dans cette position.

7. Dispositif de couplage et de découplage selon la revendication 6,
**caractérisé en ce que**
lors de l'opération d'arisage de la voile (1), la ceinture de guindant (15) passe librement de haut en bas avec les rivets (19) mis en place et qui s'enroulent entre la mâchoire fixe (21) et la mâchoire de fermeture (22) en face du support de guindant (16) à chaque fois au dessus, mais dans la direction opposée lors de la montée de la voile (1), les rivets de tête (19) sont accrochés et fixés par les bras d'accrochage (27) de la mâchoire de fermeture (22) qui se ferme légèrement.

8. Dispositif de couplage et de découplage selon l'une ou plusieurs des revendications 6-7,
**caractérisé en ce que**
- les fonctions de découplage des supports de guindant (16) par rapport aux rivets à tête (19) dans la ceinture de guindant (15) de la voile (1) se font réciproquement par un mouvement de descente lorsque qu'on arise la voile (1) en phase de rapprochement des supports de guindant (16) les uns des autres et juste avant la fin de leur hauteur d'empilage dans le magasin d'empilage (18), et
- les fonctions de couplage des supports de guindant (16) sur les rivets à tête (19) de la ceinture de guindant (15) de la voile (1) se font par le mouvement descendant lors du hissage de la voile (1) et avant la sortie du support de guindant (16) couplé hors du magasin d'empilage (18).

9. Dispositif de couplage et de découplage selon l'une ou plusieurs des revendications 6 à 8,
**caractérisé en ce que**
la vis d'ajustage (33) bloquée permet de régler la pression de fermeture de la roulette de pression (31) passant de la position de déverrouillage (31b) par dessus le point mort.
